# EUROPÄISCHE PATENTANMELDUNG

(11) **EP 0 940 223 A2**
(43) Veröffentlichungstag der Anmeldung: **08.09.1999**
(21) Anmeldenummer: 98120264.1
(22) Anmeldetag: 27.10.1998
(51) Int. Cl.: B24C 1/06, B24C 1/04

(54) **Verfahren zum Herstellen von bemustertem Glas durch Sandstrahlen**

(30) Priorität: 04.03.1998 DE 29803693 U
(71) Anmelder: Winter, Johann, 94161 Ruderting (DE)
(72) Erfinder: Winter, Johann, 94161 Ruderting (DE)

(57) **Zusammenfassung**

Beim Bemustern von Glas ist es üblich, das Muster mit Hilfe von ausgeschnittenen Folien mit Farbe oder Sandstrahlen auf das Glas aufzubringen.

Aufgabe der Erfindung ist es, den Arbeitsvorgang zu verkürzen und das Verfahren zu vereinfachen.

Dies wird dadurch erreicht, daß an sich bekannte Schablonen (Fig. 1, 3) aus Metall, Kunststoff, Holz oder einem ähnlichen Material verwendet werden, die wiederverwendbar sind. Das zu bemusternde Glas kann Glas in verschiedener Form (Fig. 2, 3) oder auch ein anderer Werkstoff, z.B. Holz, Kunststoff, Metall oder Leder, sein.

## Beschreibung

Die Erfindung bezieht sich auf des Herstellen von bemustertem Glas. Es besteht ein zunehmender Bedarf an Glas, das aus ästhetischen Gründen oder zum Zwecke der Werbung bemustert ist. Beispiele sind Lampenschirme, Eingangstüren von Apotheken und Arztpraxen, Inneneinrichtungen von Cafés, Bistros und Pubs.

Bisher werden die Muster entweder im Siebdruckverfahren oder mittels aufgeklebter, vorgeschnittener Folien mittels Sandstrahlung auf das Glas aufgebracht. Diese Verfahren hatten den Nachteil, daß sie sehr arbeitsaufwendig waren und die Folien nur einmal verwendet werden konnten, weil sie bei der Abnahme zerstört wurden.

Gegenstand der Erfindung ist ein Verfahren, das es ermöglicht, in arbeits- und materialsparender Weise das Glas zu bemustern.

Erfindungsgemäß wird eine an sich bekannte Schablone unmittelbar vor dem zu bemusternden Glas in üblicher Weise angebracht, wobei die Schablone aus Metall, Holz oder einem anderen Werkstoff besteht. Sodann wird das Muster durch Sandstrahlen aufgebracht, wobei die Struktur der matten Flächen durch die Art der Strahlmittel bestimmt wird. Anschließend wird die Schablone weggenommen und kann wiederverwendet werden.

Der Vorteil liegt in der Vereinfachung der Arbeitsvorgänge und der damit verbundenen Zeitersparnis sowie in der Kostendämpfung durch die mehrfache, fast unbegrenzte Wiederverwertbarkeit der Schablone.

Im folgenden wird die Erfindung anhand eines Beispiels mit Bezug auf die beiliegenden Zeichnungen näher erläutert, wobei
- Abbildung 1 eine Schablone zeigt, welche erfindungsgemäß vor einer zu bemusternden Glasscheibe, wie sie Abb. 2 zeigt, angebracht wird,
- Abbildung 4 die erfindungsgemäße Anbringung der Schablone unmittelbar vor der Glasscheibe zeigt;
- Abbildung 3 eine gebogene Schablone zeigt, sowie eine gebogene zu bemusternde Glasform. Außerdem wird die erfindungsgemäße Anbringung der Schablone unmittelbar vor der gebogenen Glasform dargestellt.

Die Schablone, wie sie Abb. 1 und 3 zeigen, besteht vorwiegend aus Metall. Sie kann jedoch auch aus Kunststoff, Holz oder einem ähnlichen Werkstoff beschaffen sein. Das Glas kann, wie in Abb. 1 gezeigt, Flachglas sein. Es kann jedoch auch, vgl. Abb. 3, Hohlglas oder anderweitig geformtes oder gegossenes Glas sein. Weiterhin kann es veredelt sein, z.B. zu einem Spiegel.

An die Stelle von Glas können jedoch auch andere Werkstoffe wie Holz, Kunststoff, Metall oder Leder treten.

Die Schablone wird erfindungsgemäß, wie auf Abb. 3 und 4 gezeigt, unmittelbar vor dem zu bemusternden Werkstoff in üblicher Weise angebracht. Sodann wird das Muster durch Sandstrahlen auf den Werkstoff aufgebracht. Die Struktur der matten Flächen wird hierbei durch die Art der verwendeten Strahlmittel bestimmt und kann dementsprechend variiert werden.

Anschließend kann die Schablone unproblematisch von dem nun bemusterten Werkstoff entfernt und wiederverwendet werden.

## Patentansprüche

1. Verfahren zum Herstellen von bemustertem Glas mittels Sandstrahlen, dadurch gekennzeichnet, daß eine Schablone (1) vorwiegend aus Metall, unmittelbar vor einer Glasscheibe in der Weise angebracht ist, daß mittels Sandstrahldüsen das Muster der Schablone auf das Glas übertragen werden kann, wobei die Struktur der matten Flächen durch die Art der Strahlmittel bestimmt wird.

2. Verfahren nach Anspruch 1, dadurch gekennzeichnet, daß die Schablone aus Kunststoff, Holz oder einem ähnlichen Werkstoff besteht.

3. Verfahren nach Anspruch 1, dadurch gekennzeichnet, daß das Glas nicht Flachglas sondern Hohlglas oder anderweitig geformtes oder gegossenes Glas ist.

4. Verfahren nach Anspruch 1 bis 3, dadurch gekennzeichnet, daß das Glas veredelt, z.B. zu einem Spiegel, ist.

5. Verfahren nach Anspruch 1 bis 3, dadurch gekennzeichnet, daß an die Stelle von Glas andere Werkstoffe z.B. Holz, Kunststoff, Metall oder Leder treten.
